# FASCICULE DE BREVET EUROPEEN

(11) **EP 0 501 881 B1**
(45) Date de publication et mention de la délivrance du brevet: **19.06.1996**
(21) Numéro de dépôt: 92400494.8
(22) Date de dépôt: 26.02.1992
(51) Int. Cl.: E06B 9/262, E06B 3/80

(54) **Rideau souple pour porte relevable dite porte "accordéon"**
Biegsamer Schirm für eine Hub-Falttür
Flexible screen for roll-up folding door

(30) Priorité: 26.02.1991 FR 9102258
(43) Date de publication de la demande: 02.09.1992
(73) Titulaire: Kraemer, Thierry, L'Aigle, Orne (FR)
(72) Inventeur: Kraemer, Thierry, L'Aigle, Orne (FR)
(74) Mandataire: Cabinet HERRBURGER

(56) Documents cités:
- WO-A-90/15913
- NL-A- 7 803 730
- US-A- 4 880 044

## Description

La présente invention a pour objet un rideau souple pour porte dite porte "accordéon" de nature à être exposées à des vents ou des pressions importantes.

De telles portes sont largement utilisées aussi bien par les particuliers que dans les usines, ateliers, magasins ... Elles se distinguent par un rideau susceptible d'être relevé en se repliant en accordéon.

Un tel rideau comporte un tablier A en un matériau souple coopérant avec des éléments raidisseurs transversaux B notamment tubulaires fixés au tablier A à intervalles réguliers. Le rideau A est le plus souvent constitué d'une toile en fibre polyester enduite de PVC du type bâche de camion.

Le tablier A est mobile en translation verticale selon la double flèche I dans un bâti fixé à la porte non représentée qui est schématiquement constitué par deux montants verticaux C et une poutre horizontale D à section en forme de U.

Des sangles E parallèles entre elles, du type sangles de ceinture de sécurité de véhicules automobiles, cheminent sur l'une des faces du rideau A, sont fixées à la partie inférieure F de celui-ci, notamment à l'élément raidisseur inférieur B', et sont susceptibles de s'enrouler autour d'un arbre horizontal rotatif G monté à la partie supérieure de la porte, dans la poutre D de façon à permettre de relever le rideau en le repliant en accordéon. L'arbre rotatif G peut être commandé manuellement, ou à l'aide d'un moteur non représenté.

Des éléments de guidage et de maintien J des sangles E sont fixés de préférence à intervalles réguliers sur l'une des faces du rideau et constituent des "passe-sangles" susceptibles de permettre le mouvement susmentionné du rideau.

Les rideaux susmentionnés peuvent être dotés de zones transparentes en PVC formant des hublots.

Malgré leurs avantages, de tels rideaux ne sont pas sans présenter de nombreux inconvénients liés avant tout au mode de mise en place et de maintien des éléments raidisseurs.

Pour réaliser cette opération, on utilise classiquement deux procédés :

Le premier de ces procédés consiste à rapporter par soudure des bandes de toile K sur la surface du tablier A de façon à former des fourreaux susceptibles de recevoir les éléments raidisseurs B.

Le second procédé consiste à fabriquer le tablier A à partir de lés individuels A' soudés entre eux à leurs extrémités selon deux lignes parallèles L de façon à définir également des fourreaux susceptibles de recevoir les éléments raidisseurs B.

Dans les deux cas, les éléments raidisseurs B, après avoir été glissés dans les fourreaux, doivent être maintenus transversalement, soit par un boulonnage traversant le tablier et les éléments raidisseurs, soit, dans le cas où les éléments raidisseurs sont tubulaires, par des bouchons de gros diamètre mis en place à l'extrémité de ces éléments.

La confection de tels rideaux de l'art antérieur est particulièrement longue et incommode, donc coûteuse, étant donné qu'elle nécessite des tables de grande surface et oblige à mettre en oeuvre des opérations de manutention importantes : de plus, la soudure des lés intermédiaires oblige à faire appel à des soudeuses du type "col de cygne" engendrant là encore des difficultés importantes.

En outre, il arrive relativement fréquemment que le tablier soit percé ou déchiré par usure ou accident, notamment dans les zones formant hublots qui sont plus vulnérables ; des opérations de réparation sont alors nécessaires : celles-ci sont particulièrement coûteuses et incommodes étant donné que, hormis pour de petits trous ou accrocs, seule une soudure par haute fréquence (soudure à coeur des PVC) donne satisfaction dans le temps. Ceci implique donc un démontage complet du rideau et un retour en atelier de confectionnement.

La présente invention a pour objet de remédier à cet inconvénient en proposant un rideau souple du type susmentionné, destiné à des portes dites portes "accordéon" susceptibles d'être fabriquées rapidement et facilement, en n'utilisant qu'une main-d'oeuvre minimale, et d'être réparées, sans entraîner des frais trop importants.

A cet effet, l'invention concerne un rideau comportant :
- un tablier en un matériau souple notamment en une toile synthétique enduite de PVC,
- des éléments raidisseurs transversaux fixés au tablier à intervalles réguliers,
- des sangles fixées au tablier à sa partie inférieure s'étendant sur l'une des faces ou première face de celui-ci, substantiellement perpendiculairement aux éléments raidisseurs et susceptibles de s'enrouler autour d'un arbre horizontal rotatif monté à la partie supérieure de la porte pour permettre de relever le rideau en le repliant en accordéon,
- ainsi que des éléments de guidage et de maintien des sangles, fixés de préférence à intervalles réguliers sur la première face du rideau.

Conformément à l'invention, ce rideau est caractérisé en ce que les éléments raidisseurs sont constitués par des profilés rigides (3) ayant une section substantiellement circulaire ou ovale et comportant sur leur périphérie :
- d'une part, deux rainures de montage, formant glissière (7₁, 7₂) diamétralement opposées et destinées à coopérer avec les extrémités munies de renflements transversaux (4) de lés individuels (2) dont l'assemblage constitue le tablier (1) du rideau,
- d'autre part, une rainure de positionnement (70) substantiellement similaire et parallèle aux rainures de montage (7₁, 7₂) entre lesquelles elle est située et destinée à coopérer avec les éléments de guidage et de maintien (8) des sangles (9).

Il est clair que la fabrication et l'assemblage de tels rideaux est particulièrement aisé ; leur démontage peut également être effectué très rapidement, même par un personnel non spécialisé, compte tenu du caractère amovible des lés et il est possible soit d'effectuer sur place les réparations nécessaires, soit si nécessaire de remplacer un ou plusieurs lés lorsqu'ils s'avèrent trop détériorés.

Il est à noter que l'on connaît déjà par le document WO-90/15 913 une cloison mobile constituée par l'assemblage de lés munis à leurs extrémités de renflements transversaux coopérant avec des rainures formant glissières prévues à cet effet dans des éléments raidisseurs en forme générale de "diabolo".

Il s'agit cependant là de simples cloisons mobiles destinées à fractionner un local tel qu'un hangar, un hall d'usine ou encore une salle de sports ou de loisirs ayant une configuration qui ne lui permettrait pas de supporter les contraintes auxquelles peuvent être soumises les portes industrielles en accordéon ; cette cloison est donc en fait plus éloignée de l'invention que les portes industrielles antérieures susmentionnées.

Selon une autre caractéristique de l'invention, les éléments de guidage et de maintien des sangles peuvent être constitués par des pattes en forme de U définissant des passe-sangles dont les extrémités sont munies de bourrelets susceptibles de coopérer avec les rainures de positionnement.

De telles pattes peuvent être très simplement enfilées dans les rainures de positionnement des éléments raidisseurs puis amenées par glissement dans la position souhaitée avant d'introduire les sangles.

L'invention n'est pas limitée à de tels éléments en forme de U et il est également possible pour augmenter l'inertie de choisir des éléments de guidage et de maintien constitués par un profilé longitudinal susceptible d'être glissé et maintenu dans les rainures de positionnement et comportant des fentes permettant le passage de la sangle.

Selon une autre caractéristique de l'invention, les profilés raidisseurs sont constitués par des éléments de section substantiellement circulaire ou ovale sur la périphérie desquels les rainures de montage sont diamétralement opposées.

Compte tenu du fait que de tels rideaux sont fréquemment destinés à être exposés à des vents ou des pressions importantes, il est important de pouvoir orienter les profilés raidisseurs suivant l'axe offrant le plus d'inertie à la flexion ; à cet effet, les profilés raidisseurs ont de préférence une section ovale sur le plus petit diamètre de laquelle sont opposées les deux rainures de montage.

Selon une autre caractéristique l'invention, les renflements transversaux des lés sont constitués par les extrémités de ces derniers, respectivement rabattues autour d'un jonc de retenue longitudinal et maintenues dans cette position, notamment par soudage.

Il est clair que la confection de tels lés peut être particulièrement rapide et peu onéreuse ; en outre il est possible de confectionner le rideau à partir de lés de grandes longueurs.

Bien entendu, le rideau conforme à l'invention peut comporter des lés au moins partiellement transparents, formant hublots, de manière à définir les zones de visibilité, constituées notamment en PVC transparent.

Les caractéristiques du rideau souple pour portes dites portes "accordéon" qui fait l'objet de l'invention seront décrites plus en détail en se référant aux dessins annexés, dans lesquels :
- la figure 1 est une vue en perspective d'un rideau souple classique,
- les figures 2a et 2b sont des coupes latérales représentant deux positions du rideau au cours de son relèvement selon la flèche I,
- les figures 3a et 3b schématisent deux modes de fabrication d'un rideau classique,
- la figure 4 est une perspective schématique du rideau conforme à l'invention,
- la figure 5 représente un lé,
- les figures 6a et 6b sont des sections transversales de deux variantes d'éléments raidisseurs,
- la figure 7 représente un élément de guidage et de maintien des sangles,
- la figure 8 représente une variante de l'élément représenté sur la figure 7.

Selon la figure 4 le tablier 1 du rideau est constitué par l'assemblage de lés 2 par l'intermédiaire d'éléments rigides 3 constituant les éléments raidisseurs.

Selon la figure 5, les lés 2 sont munis à leurs extrémités de renflements transversaux 4 ; ces renflements 4 sont constitués par les extrémités des lés 2 qui sont rabattues autour d'un jonc de retenue 5 et maintenues dans cette position par une ligne de soudage 6.

Selon la figure 4, les renflements 4 coopèrent avec des rainures de montage formant glissières 7 prévues à cet effet dans les éléments raidisseurs 3.

Selon les figures 6a et 6b, les éléments raidisseurs 3, 3' sont constitués par des profilés creux de section arrondie munie sur leur périphérie d'une part de deux rainures de montage longitudinales 7₁, 7₂ diamétralement opposées et destinées à recevoir les bourrelets 4 des lés 2, et d'autre part d'une rainure de positionnement 70 située entre les rainures de montage 7₁ à 7₂ parallèlement à celles-ci et destinée à coopérer avec les éléments de guidage et de maintien 8 des sangles 9 qui sont représentées en pointillés sur la figure 4.

La figure 6a représente un profilé raidisseur 3 ayant une section circulaire.

La figure 6b représente un profilé raidisseur 3' ayant une section ovale ; les rainures de montage 7₁, 7₂ sont opposées sur le plus petit diamètre de celui-ci, conformément à la figure 4, les éléments raidisseurs 3 sont ainsi orientés, sur le rideau, suivant leur axe offrant le plus d'inertie à la flexion.

Selon la figure 7, les éléments de guidage et de maintien des sangles 9 sont constitués par des pattes en forme de U définissant des passe-sangles dont les extrémités sont munies de bourrelets 10 correspondant aux rainures de positionnement 70 des profilés raidisseurs 3, 3' et susceptibles de coopérer avec celles-ci.

Selon la figure 8 les éléments de guidage et de maintien des sangles 9 sont constitués par des profilés longitudinaux 11 participant à l'inertie, ayant une section définissant un bourrelet 12 correspondant aux rainures de positionnement 70 des profilés raidisseurs 3, 3' et comportant des fentes 13 permettant le passages des sangles 9.

Il est à noter que, de manière non représentée, les lés 2 peuvent être opaques ou transparents de manière à offrir à l'utilisateur des zones de visibilité totale.

## Revendications

1. Rideau souple pour porte dite porte "accordéon" de nature à être exposée à des vents ou des pressions importantes, comportant :
- un tablier (1) en un matériau souple notamment en une toile synthétique enduite de PVC,
- des éléments raidisseurs transversaux (3) fixés au tablier (1) à intervalles réguliers,
- des sangles (9) fixées au tablier (1) à sa partie inférieure s'étendant sur l'une des faces ou première face de celui-ci, substantiellement perpendiculairement aux éléments raidisseurs (3) et susceptibles de s'enrouler autour d'un arbre horizontal rotatif monté à la partie supérieure de la porte pour permettre de relever le rideau en le repliant en accordéon,
- ainsi que des éléments (8) de guidage et de maintien des sangles, fixés de préférence à intervalles réguliers sur la première face du rideau,
rideau caractérisé en ce que les éléments raidisseurs sont constitués par des profilés rigides (3) ayant une section substantiellement circulaire ou ovale et comportant sur leur périphérie :
- d'une part, deux rainures de montage, formant glissière (7₁, 7₂) diamétralement opposées et destinées à coopérer avec les extrémités munies de renflements transversaux (4) de lés individuels (2) dont l'assemblage constitue le tablier (1) du rideau,
- d'autre part, une rainure de positionnement (70) substantiellement similaire et parallèle aux rainures de montage (7₁, 7₂) entre lesquelles elle est située et destinée à coopérer avec les éléments de guidage et de maintien (8) des sangles (9).

2. Rideau selon la revendication 1, caractérisé en ce que les éléments de guidage et de maintien (8) des sangles (9) sont constitués par des pattes en forme de U dont les extrémités sont munies de bourrelets (10) susceptibles de coopérer avec les rainures de positionnement (70).

3. Rideau selon l'une quelconque des revendications 1 et 2, caractérisé en ce que les profilés raidisseurs (3) sont constitués par des éléments de section substantiellement circulaire ou ovale, sur la périphérie desquels les deux rainures de montage (7₁, 7₂) sont diamétralement opposées.

4. Rideau selon la revendication 3, caractérisé en ce que les profilés raidisseurs (3') ont une section ovale sur le plus petit diamètre de laquelle sont opposées les deux rainures de montage (7₁, 7₂).

5. Rideau selon l'une quelconque des revendications 1 à 4, caractérisé en ce que les renflements transversaux (4) des lés (2) sont constitués par les extrémités de ces derniers respectivement rabattues autour d'un jonc de retenue longitudinal (5) et maintenu dans cette position notamment par un soudage (6).

6. Rideau selon l'une quelconque des revendications 1 à 5, caractérisé en ce qu'il comporte des lés (2) au moins partiellement transparents formant hublots.

## Patentansprüche

1. Biegsamer Schirm für eine Türe, insbesondere für eine "Zieharmonikatüre" gegen Wind oder sonstige wesentliche Kräfte, der aufweist:
- eine Schürze 1 aus einem biegsamen Material, insbesondere einem syntetischen Gewebe mit PVC beschichtet,
- Versteifungselemente (3), quer auf der Schürze (1) in regelmäßigen Abständen angeordnet,
- Gurte (9), welche an dem unteren Teil der Schürze (1) festgelegt sind und auf einer der Außenflächen oder der Vorderseite im wesentlichen senkrecht zu den Versteifungselementen (3) verlaufen und dazu bestimmt sind, sich um eine horizontal drehende Welle, welche am oberen Teil der Türe angebracht ist, aufzurollen, um das Hochziehen des Schirms zu erlauben, indem er zieharmonikaartig gefaltet wird,
- ebenso Führungs- und Halteelemente (8) für die Gurte (9), bevorzugt in regelmäßigen Abständen auf der Vorderseite des Schirms befestigt,
dadurch gekennzeichnet,
daß die Versteifungselemente (3) durch starre Profile hergestellt sind, welche insbesondere eine querschnittlich kreisförmige oder ovale Form haben und auf ihrer Peripherie aufweisen:
- einerseits zwei als Gleitnuten ausgebildete Montagenuten (7.1, 7.2), welche sich gegenüberliegend angeordnet und dazu bestimmt sind, mit den mit den querverlaufenden Wülsten 4 versehenen Enden der einzelnen Bahnen (2) zusammenzuwirken, deren Zusammenbau die Schürze (1) des Schirms bildet,
- andererseits eine Positioniernut (70), welche im wesentlichen einzeln und parallel zu den Montagenuten (7.1, 7.2), zwischen denen sie angordnet ist, liegt und dazu bestimmt ist, mit den Führungs- und Haltelementen (8) für die Gurte (9) zusammenzuwirken.

2. Schirm nach Anspruch 1, dadurch gekennzeichnet, daß die Führungs- und Haltelemente (8) für die Gurte (9) als U-förmige Haken ausgebildet sind, deren Enden mit Wülsten (10) versehen sind, dazu bestimmt mit den Positionsnuten (70) zusammenzuwirken.

3. Schirm nach einem der Ansprüche 1 und 2, dadurch gekennzeichent, daß die Versteifungselemente (3) aus querschnittlich kreisförmigen oder ovalen Profilen bestehen, auf deren Peripherie die beiden Montagenuten (7.1, 7.2) sich gegenüberliegend angeordnet sind.

4. Schirm nach Anspruch 3, dadurch gekennzeichnet, daß die Versteifungselemente (3') eine querschnittlich ovale Form aufweisen, auf deren kleinstem Durchmesser die zwei Montagenuten (7.1, 7.2) sich gegenüberliegend angeordnet sind.

5. Schirm nach einem der Ansprüche 1 bis 4, dadurch gekennzeichnet, daß die querverlaufenden Wülste (4) der Bahnen (2) durch die Säume von diesen durch Umschlagen um einen längsverlaufenden Rückhaltestab (5) gebildet und in dieser Position insbesondere durch eine Schweißung (6) gehalten sind.

6. Schirm nach einem der Ansprüche 1 bis 5, dadurch gekennzeichnet, daß er zumindest teilweise transparente Bahnen (2) besitzt, welche Fenster ausbilden.

## Claims

1. A flexible screen for a roll-up folding door subject to considerable wind or pressure, comprising:
- an apron (1) of a flexible material, more particularly a PVC-coated synthetic fabric,
- transverse stiffening elements (3) fixed to the apron (1) at regular intervals,
- straps (9) fixed to the apron (1) at the bottom part thereof and extending over one of the surfaces or the first surface of the apron, substantially perpendicularly to the stiffening elements (3) and adapted to roll up around a rotary horizontal shaft mounted at the top part of the door to allow the screen to be lifted and rolled up,
- and strap guide and retaining elements (8) fixed preferably at regular intervals to the first surface of the screen,
said screen being characterised in that the stiffening elements are in the form of rigid profiles (3) having a substantially circular or oval section and having, on their periphery:
- (a) two assembly slots, which form a guideway (7₁, 7₂) and which are diametrically opposed and adapted to co-operate with the ends, which have transverse thickened portions (4), of individual slats (2), the assembly of which forms the screen apron (1),
- (b) a positioning slot (70) which is substantially similar and parallel to the assembly slots (7₁, 7₂) between which it is situated and which is adapted to co-operate with the strap guide and retaining elements (8).

2. A screen according to claim 1, characterised in that the strap guide and retaining elements (8) are in the form of U-shaped lugs, the ends of which are provided with bulb edges (10) adapted to co-operate with the positioning slots (70).

3. A screen according to claim 1 or 2, characterised in that the stiffening profiles (3) are in the form of substantially circular or oval section elements, on the periphery of which the two assembly slots (7₁, 7₂) are diametrically opposed.

4. A screen according to claim 3, characterised in that the stiffening profiles (3') have an oval section on the minor diameter of which the two assembly slots (7₁, 7₂) are disposed opposite one another.

5. A screen according to any one of claims 1 to 4, characterised in that the transverse thickened portions (4) of the slats (2) are formed by the ends of the latter respectively folded around a longitudinal retaining core (5) and held in that position more particularly by a weld (6).

6. A screen according to any one of claims 1 to 5, characterised in that it comprises at least partially transparent slats (2) which form windows.
